# EUROPÄISCHE PATENTSCHRIFT

(11) **EP 1 078 380 B1**
(45) Veröffentlichungstag und Bekanntmachung des Hinweises auf die Patenterteilung: **24.04.2002**
(21) Anmeldenummer: 99915703.5
(22) Anmeldetag: 25.03.1999
(51) Int. Cl.: H01H 9/00

(54) **LASTWÄHLER**
LOAD SELECTOR SWITCH
COMMUTATEUR DE CHARGE

(30) Priorität: 14.05.1998 DE 19821775
(43) Veröffentlichungstag der Anmeldung: 28.02.2001
(73) Patentinhaber: MASCHINENFABRIK REINHAUSEN GmbH, 93059 Regensburg (DE)
(72) Erfinder: ALBRECHT, Wolfgang, D-93173 Wenzenbach (DE); DOHNAL, Dieter, D-93138 Lappersdorf (DE)
(86) Internationale Anmeldenummer: EP9902020
(87) Internationale Veröffentlichungsnummer: WO9960588

(56) Entgegenhaltungen:
- DE-A- 1 805 378
- DE-A- 3 833 126
- DE-A- 4 231 353
- DE-C- 19 501 529

## Beschreibung

Die Erfindung betrifft einen Lastwähler für Stufentransformatoren gemäß dem Oberbegriff des ersten Patentanspruches.
Solche Lastwähler sind aus der DE 33 33 126 C2 bereits bekannt.

Lastwähler dienen an Transformatoren dazu, die Anzapfungen der Regelwicklungen dieser Transformatoren unter Last umzuschalten und damit Spannungsänderungen gezielt auszugleichen.
Lastwähler lassen sich wegen des Verzichts auf die sonst übliche Trennung von Wähler und Lastumschalter weniger aufwendig herstellen und einsetzen.
Beim Umschaltvorgang treten im Laswähler an verschiedenen Kontakten Lichtbögen auf. Um dies zu vermeiden, ist in der o.g. DE 38 33 126 C2 ein Lastwähler vorgeschlagen, bei dem in jeder zu schaltenden Phase zwei gleichzeitig miteinander verschwenkbare bewegliche mechanische Schaltkontakte auf einem gemeinsamen Kontaktträger vorgesehen sind und wobei in Reihe zu jedem der beiden beweglichen mechanischen Schaltkontakte jeweils eine ebenfalls auf dem Kontaktträger angeordnete Vakuumschaltzelle vorgesehen ist.
Die von den verschwenkbaren mechanischen Schaltkontakten beschaltbaren festen Stufenkontakte des Lastwählers sind auf einem konzentrischen Kreis in der Wandung eines Isolierstoffzylinders angeordnet.
Die Vakuumschaltzellen sind waagerecht auf dem Kontaktträger liegend angeordnet und werden durch eine auf einem weiteren konzentrischen Kreis angeordnete Nockenbahn, die axial zwischen dem Kreis der festen Stufenkontakte und einem zusätzlichen Schleifring angeordnet ist, gesteuert bzw. betätigt.

Dieser bekannte Lastwähler weist mehrere Nachteile auf.
Zum einen ergibt sich durch die liegende Anordnung der Vakuumschaltzellen waagerecht auf dem gemeinsamen Kontaktträger ein unerwünscht großer Durchmesser des Isolierstoffzylinders und damit des Lastwählers.
Vakuumschaltzellen haben, abhängig von ihrer Schaltleistung, bestimmte Mindestabmessungen, insbesondere auch eine erhebliche Längsausdehnung. In Längsrichtung ragen zudem noch die Betätigungsstößel aus der Vakuumschaltzelle heraus. Es liegt daher auf der Hand, daß der gemeinsame Kontaktträger eine durch die Abmessungen der Vakuumschaltzelle und der Betätigungsmittel diktierte radiale Ausdehnung haben muß, die insgesamt den Durchmesser des Lastwählers festlegt.
Abgesehen von diesen allgemeinen Abmessungsproblemen besteht ein besonderer Nachteil beim waagerechten Einbau der Vakuumschaltzellen nach dem Stand der Technik darin, daß beim Befüllen des Lastwählers mit Öl an den oberen Falten der Vakuumzellenbalge Luft verbleibt, die durch die Ölfüllung nicht vollständig verdrängt wird. Dies führt dazu, daß bei Betätigung der Vakuumschaltzelle eine ungleiche Belastung des entsprechenden Vakuumzellenbalges auftritt, wodurch die Gefahr besteht, daß dieser zerreißt.
Ein solches Verbleiben von Restluft im Bereich des Vakuumzellenbalges läßt sich bei liegender Anordnung nur durch Befüllung des Lastwählers unter Vakuum zuverlässig ausschließen; eine solche Vakuumbefüllung ist jedoch vor Ort, z.B. nach durchgeführten Revisionen, nicht oder nur mit unvertretbar hohem Aufwand realisierbar.
Weiterhin ist zu berücksichtigen, daß Lastwähler insgesamt in der Regel eine große axiale Längsausdehnung, d.h. eine erhebliche Bauhöhe, aufweisen. Die festen Stufenkontakte der einzelnen zu schaltenden Phasen sind kreisförmig übereinander angeordnet, die Mittel zur Betätigung der drehbaren Schaltwelle im Inneren des Lastwählers, die die Kontaktträger jeder Phase trägt, im Kopf des Lastwählers sowie die Mittel zur Lagerung dieser Schaltwelle im Boden des Lastwählers benötigen ebenfalls Platz, so daß insgesamt, wie erläutert, der Lastwähler eine erhebliche Längsausdehnung aufweist. Dies hat zur Folge, daß die erwähnte Schaltwelle in seinem Inneren ebenfalls recht lang ist.
Solche Schaltwellen werden üblicherweise aus GFK oder anderem Isoliermaterial hergestellt, allerdings sind auch schon metallische Schaltwellen vorgeschlagen worden.
Die Kontaktträger sind beim bekannten Lastwähler mittels Befestigungsschrauben an der Schaltwelle befestigt.
In der DE 44 14 951 C1 ist weitere feste Befestigung eines Kontaktträgers an der Schaltwelle mittels eines Klemmflansches beschrieben.
Durch Toleranzen, unterschiedliche Wärmeausdehnungen von Ölgefäß und Schaltersäule, Verbiegungen u.a. kann es bei den bekannten Lastwählern zu Problemen beim Zusammenspiel der auf den einzelnen Kontaktträgern angeordneten Bauelemente - besonders der Vakuumschaltzellen - mit den kreisförmig angeordneten Betätigungsmitteln kommen, besonders auch weil die Betätigungsstößel von Vakuumschaltzellen üblicherweise nur einen relativ geringen linearen Betätigungsweg aufweisen.

Aufgabe der Erfindung ist es diese Nachteile zu beseitigen und einen gattungsgemäßen Lastwähler anzugeben, der eine platzsparende Anordnung der Vakuumschaltzellen und deren sichere und zuverlässige Betätigung unter allen Betriebsverhältnissen gestattet.

Diese Aufgabe wird durch einen Lastwähler mit den Merkmalen des ersten Patentanspruches gelöst.
Die Unteransprüche betreffen besonders vorteilhafte Weiterbildungen der Erfindung. Beim erfindungsgemäßen Lastwähler sind die Vakuumschaltzellen stehend auf den Kontaktträgern angeordnet. Die Kontaktträger weisen Schleifkontakte auf, sie werden durch Rollen in einem Ableitring exakt geführt. Durch Nocken in diesem Ableitring werden die Vakuumschaltröhren gesteuert.
Messerschleifkontakte, die im Kontaktträger gelagert sind, leiten den Strom über den Ableitring ab.
Weitere Messerschleifkontakte am Kontaktträger ermöglichen die Stromzuführung.
Nach einem weiteren Merkmal der Erfindung sind die Kontaktträger jeweils beweglich an der Schaltwelle angeordnet.
Der besondere Vorteil des erfindungsgemäßen Lastwählers besteht neben den geringeren Abmessungen darin, daß sich sämtliche Kräfte für die Betätigung der Vakuumschaltzellen sowie die Kontaktkräfte über den Ableitring und die Festkontakte am stabilen Ölgefäß axial abstützen. Dadurch wird eine radiale Belastung der Schaltersäule, insbesondere deren Durchbiegung, und daraus resultiered eine Veränderung der Steuerzeiten der Vakuumschaltzellen und eine Reduzierung der Kontaktkräfte vermieden.
Durch den drehbar bzw. axial verschiebbar gelagerten Kontaktträger, der axial durch den Ableitring geführt wird, ist der Schaltablauf auch bei Höhenverschiebungen durch Toleranzen und unterschiedliche Wärmeausdehnung von Ölgefäß und Schaltersäule gewährleistet.

Die Erfindung soll nachfolgend anhand von Zeichnungen beispielhaft noch näher erläutert werden.
Die Figuren zeigen:
- Fig. 1: eine erste Ausführungsform eines erfindungsgemäßen Lastwählers in teilweiser seitlicher Schnittdarstellung
- Fig. 2: einen Teil des Kontaktträgers dieses Lastwählers in Schnittdarstellung von oben
- Fig. 3: eine zweite Ausführungsform eines erfindungsgemäßen Lastwählers in teilweiser seitlicher Schnittdarstellung
- Fig. 4: eine schematische Darstellung der dem erfindungsgemäßen Lastwähler zugrundeliegenden Schaltung
- Fig. 5: eine modifizierte solche Schaltung
- Fig. 6: eine typische Schaltsequenz eines erfindungsgemäßen Lastwählers.

Der in Figur l'dargestellte Lastwähler zeigt eine Ausführungsform der Erfindung mit einem drehbar an einer Schaltwelle 2 gelagerten Kontaktträger 3 und auf diesem stehend angeordneten Vakuumschaltzellen 27, 28.
Zum konstruktiven Aufbau im einzelnen:
Der Lastwähler besteht aus einem Isolierstoffzylinder 1, indem zentrisch und sich längs durch den Isolierstoffzylinder 1 erstreckend, eine Schaltwelle 2, vorzugsweise aus Isolierstoff, angeordnet ist. Die Schaltwelle 2 ist auf bekannte Weise drehbar; dazu dienen üblicherweise Malteserantriebe, die nicht dargestellt sind. Ebenso wenig dargestellt ist die Lagerung der Schaltwelle 2 am Boden des Isolierstoffzylinders 1.
Die Schaltwelle 2 trägt in jeder Ebene der zu betätigenden festen Stufenkontakte 16, die weiter unten noch näher erläutert werden, einen Kontaktträger 3, der in einem Lagerbock 4 auf der Schaltwelle 2 drehbar gelagert ist. Der Lagerbock 4 ist mit Schrauben 4.1, 4.2 an der Schaltwelle 2 befestigt.
Der Kontaktträger 3 besteht aus einem Lagerteil 5, einem Traggehäuse 6 und dem Kontaktgehäuse 7. Die einzelnen Bestandteile des Kontaktträgers 3 sind durch Schrauben 8, 9 miteinander verbunden. Das Kontaktgehäuse 7 seinerseits besteht im gezeigten Ausführungsbeispiel wiederum aus einem oberen Kontaktgehäuseteil 10 und einem unteren Kontaktgehäuseteil 11; beide Teile sind durch weitere Schrauben 12 wiederum miteinander verbunden. Das Kontaktgehäuse 7 kann genauso gut einstückig ausgebildet sein.
Das Lagerteil 5 weist eine Lagerstelle 13 auf, in der ein Bolzen 14 geführt ist, der die Verbindung zum Lagerbock 4 herstellt und damit die Drehbewegung gestattet. Der Bolzen 14 ist durch einen Querstift 15 lagegesichert.
Insgesamt ist dadurch der gesamte Kontaktträger 3 als komplette Baugruppe um den Bolzen 14 und damit relativ zur feststehenden Schaltwelle 2 verschwenkbar.
In der Wand des Isolierstoffzylinders 1 sind - für jede zu schaltende Phase jeweils in einer separaten Ebene - feste Stufenkontakte 16 angeordnet, die mit den Anzapfungen der Regelwicklung des Stufentransformators; der beschaltet werden soll, elektrisch in Verbindung stehen. Die festen Stufenkontakte 16 sind durch korrespondierende Kontakte 17, 18 beschaltbar. Diese Kontakte 17, 18 sind auf dem Kontaktträger in horizontaler Richtung nebeneinander derart angeordnet, daß beim Verschwenken der Schaltwelle 2 und damit des Kontaktträgers 3 jeweils eine der Kontakte 17, 18 den benachbarten neuen festen Stufenkontakt 16 erreicht, bevor der andere dieser Kontakte den bisherigen festen Stufenkontakt verläßt. Ein Kontakt 17 wirkt dabei als Schaltkontakt, der andere Kontakt 18 wirkt als Hilfskontakt.
In Figur 2 ist die Anordnung der beiden Kontakte 17, 18 von oben nebeneinander auf dem Kontaktträger 3 und das Zusammenwirken mit dem jeweiligen festen. Stufenkontakt 16 gezeigt. Bei der in Figur 2 dargestellten Ausführung ist der als Schaltkontakt wirkende Kontakt 17 aus Gründen einer möglichst hohen Stromtragfähigkeit doppelt, d.h. aus zwei elektrisch miteinander in Verbindung stehenden Teilen 17.a und 17.b bestehend, ausgeführt. Jeder der Kontakte 17, 18 besteht aus jeweils einem oberen Kontaktteil 17.1, 18.1 sowie jeweils einem unteren Kontaktteil 17.2, 18.2. Bei der in Figur 2 dargestellten besonderen Ausführung des Schaltkontaktes besteht dort der Kontakt 17 damit aus insgesamt vier Teilen. nämlich zwei oberen Kontaktteilen 17.1a und 17.1b sowie zwei unteren Kontaktteilen 17.2a und 17.2b. Diese doppelte Ausführung des als Schaltkontakt wirkenden Kontaktes 17 ist für verschiedene Ausführungen sinnvoll, gleichwohl für die Erfindung nicht erforderlich.
Sowohl die oberen Kontaktteile 17.1, 18.1 als auch die unteren Kontaktteile 17.2, 18.2 jedes der beiden Kontakte 17, 18 sind jeweils um separate Drehpunkte 19, 20, 21, 22 am Kontaktgehäuse 7 drehbar gelagert. Sie werden durch Federn 23, 24, 25, 26 aufeinander zu, in Richtung des im beschalteten Zustand zwischen ihnen befindlichen festen Stufenkontaktes 16, gedrückt.
Mit anderen Worten: Das jeweils obere Kontaktteil 17.1, 18.1 sowie das korrespondierende jeweils andere Kontaktteil 17.2, 18.2 drücken mit definierter Kontaktkraft von beiden Seiten auf den jeweils beschalteten festen Stufenkontakt 16. Durch die beschriebene Lagerung um diese separaten Drehpunkte 19, 20, 21, 22 ist ein Auflaufen auf die festen Stufenkontakte 16 möglich. In den Figuren 1 und 2 sind jeweils nur die in Blickrichtung vom bzw. oben liegenden Kontaktteile, Drehpunkte und Federn zu sehen.
Weiterhin sind auf jedem Kontaktträger 3 zwei Vakuumschaltzellen 27, 28, jeweils mittels oberer und unterer Befestigungsschellen 29, 30, 31, 32 befestigt, derart, daß der Balg 33, 34 sowie die Betätigungsstößel 35, 36 der Vakuumschaltzellen 27, 28 nach oben reichen. Auch von den soeben beschriebenen Bauteilen ist in der Figur 1 jeweils nur das in Blickrichtung vorn liegende zu sehen. Zur Betätigung der Betätigungsstößel 35, 36 der Vakuumschaltzellen 27, 28 dienen zwei Hebel 37, 38, die jeweils an einem freien Ende einen Rollenbolzen 41, 42 mit einer Steuerrolle 39, 40 aufweisen. An ihrem jeweils anderen freien Ende wirken sie auf die bereits beschriebenen Betätigungsstößel 35, 36. Beide Hebel 37, 38 sind um Drehpunkte 43, 44 drehbar gelagert; es ist auch möglich, einen gemeinsamen Drehpunkt vorzusehen. Die Steuerrollen 39, 40 beider Hebel 37, 38 ihrerseits korrespondieren mit einem Steuerring 45, der eine obere Steuerkontur 46 sowie eine untere Steuerkontur 47 aufweist. Der Steuerring 45 ersrtreckt sich radial an der Innenwandung des Isolierstoffzylinders 1. Aus Figur 1 ist ersichtlich, daß die erste Steuerrolle 39 mit der unteren Steuerkontur 47 korrespondiert, d.h. auf ihr abläuft und auf eben solche Weise die zweite Steuerrolle 40 auf der oberen Steuerkurve 46 abläuft. Die beiden Steuerkurven 46, 47 dienen damit zur Betätigung der Vakuumschaltkontakte 27, 28, indem beim Auflaufen der entsprechenden Steuerrolle 39, 40 auf einen Nocken der zugehörige Hebel 37, 38 um seinen Drehpunkt 43, 44 verschwenkt wird und damit den entsprechenden Betätigungsstößel 35, 36 der Vakuumschaltzelle 27, 28 betätigt.
Weiterhin befindet sich an der Innenseite des Isolierstoffzylinders 1 ein Ableitkontaktring 48, der ein nach außen führendes Anschlußelement 49 aufweist und zur Lastableitung dient. Auf besonders einfache Weise können Steuerring 45 und Ableitkontaktring 48 zu einem einzigen Bauteil aus leitendem Material vereinigt sein, wie dies in Figur 1 gezeigt ist. Der Ableitkontaktring 48 seinerseits wiederum korrespondiert mit einem mechanischen Ableitkontakt 50, der auf dem Kontaktträger 3 angeordnet ist und ganz ähnlich wie die bereits weiter oben beschriebenen Kontakte 17, 18 wiederum aus einem oberen Ableitkontaktteil 50.1 und einem unteren Kontaktteil 50.2 besteht. Beide diese Ableitkontaktteile 50.1, 50.2 sind ganz analog separat um weitere Drehpunkte 53, 54 drehbar gelagert und werden durch weitere Federn 51, 52 gegeneinander gedrückt, derart, daß sie den Ableitkontaktring 48 mit definiertem Kontaktdruck umgreifen.
Schließlich weist der Kontaktträger 3 noch zwei Rollen 55, 56 auf, die beidseitig auf dem Ableitkontaktring 48 abrollen und damit den gesamten Kontaktträger 3 führen.
Durch die beschriebene Anordnung ist es möglich, Toleranzen jeder Art auszugleichen und insbesondere auch ein Durchbiegen der langen Schaltwelle zu kompensieren. Die um die Schaltwelle 2 verschwenkbar angeordneten Kontaktträger 3 werden auf jeden Fall durch den Ableitkontaktring 48 definiert geführt, so daß trotz der beschriebenen Toleranzen eine genaue Absteuerung der Steuerrollen 39, 40 und damit Betätigung der Vakuumschaltzellen 27, 28 - trotz deren nur geringer Betätigungswege - gegeben ist.

In Figur 3 ist eine weitere Ausführungsform eines erfindungsgemäßen Lastwählers dargestellt. Hierbei ist, abweichend zum bisher erläuterten Beispiel, der Kontaktträger 103 nicht drehbar, sondern längs verschiebbar angeordnet.
Innerhalb eines Isolierstoffzylinders 101 befindet sich wiederum, zentrisch angeordnet, eine Schaltwelle 102, die einen längs verschiebbaren Kontaktträger 103 trägt. Die Längsverschiebbarkeit wird mittels einer Führung 104 realisiert. Auch in diesem Fall sind zwei Vakuumschaltzellen, von denen nur die vordere Vakuumschaltzelle 105 dargestellt ist, stehend angeordnet. In jeder Ebene befinden sich wiederum feste Stufenkontakte kreisförmig in der Wand des Isolierstoffzylinders 101, diese werden wiederum durch einen Schaltkontakt sowie einen Hilfskontakt beschaltet, von dem in der Figur nur ein oberes Kontaktteil 107.1 und ein dazugehöriges unteres Kontaktteil 107.2 dargestellt sind. Auf ähnliche Weise befindet sich wiederum im Inneren des Isolierstoffzylinders 101 ein Ableitkontaktring 108, der von einem Ableitkontakt, der wiederum aus einem oberen Ableitkontaktteil 109.1 und einem unteren Ableitkontaktteil 109.2 besteht, umschlossen wird. Die Führung des kompletten Kontaktträgers erfolgt in diesem Fall durch eine Rolle 110, die in der Kontur des Ableitkontaktringes 108 läuft. Die Steuerung der Vakuumschaltzellen erfolgt wiederum durch zwei Hebel 115, 116, die an ihren freien Enden jeweils Steuerrollen 113, 114 aufweisen, die wiederum auf einer unteren Steuerkontur 111 bzw. einer oberen Steuerkontur 112 ablaufen und derart die Betätigungsstößel der Vakuumschaltzellen, von denen nur der Betätigungsstößel 117 der in Blickrichtung vorderen Vakuumschaltzelle 105 dargestellt ist, betätigen.

In Figur 4 ist auf schematische Weise die Schaltung dargestellt, die durch den erfindungsgemäßen Lastwähler realisiert wird. Die elektrischen Verbindungen zwischen den Kontakten 17, 18 zu den Vakuumschaltzellen 27, 28 und von dort wiederum zum Ableitkontakt 50 und damit zum Ableitkonfaktring 48 sind in der Figur 1, die dieser Darstellung entspricht, nicht dargestellt.

In Figur 5 ist eine Schaltung dargestellt, bei der, wie in Figur 2 gezeigt, der Schaltkontakt 17 aus zwei nebeneinander angeordneten Kontaktteilen 17a, 17b besteht. Auch in der dieser Darstellung entsprechenden Figur 2 sind die elektrischen Verbindungen nur angedeutet. Es ist ersichtlich, daß die prinzipielle Funktionsweise sich nicht unterscheidet, d.h., es ist sowohl durch die Schaltung nach Figur 4 als auch die nach Figur 5 der gleiche Schaltablauf erzielbar.

Ein solcher beispielhaft erzielbarer Schaltablauf ist in Figur 6 dargestellt.

Dabei ist ein Lastwähler mit unterschiedlichen Schaltschritten dargestellt. Ein solcher Lastwähler mit unterschiedlichen Schaltschritten ist prinzipiell aus der EP 0 160 125 bereits bekannt. Dabei ist der Mittenabstand zwischen dem an der Stammwicklung liegenden festen Stufenkontakt und den beiden diesem benachbarten festen Stufenkontakten größer als der Mittenabstand zwischen den übrigen festen Stufenkontakten. Dies ermöglicht einen Einsatz des Lastwählers auch an Transformatoren mit höheren Nennspannungen; es kann dadurch eine höhere Stehstoßspannung erreicht werden. In dieser Schrift sind auch bereits für einen solchen Lastwähler geeignete feste Stufenkontakte offenbart, die unterschiedlich ausgebildet sind.
Unabhängig davon ist es besonders vorteilhaft, die festen Stufenkontakte 16 nicht, wie nach dem Stand der Technik üblich, gebogen, d.h. parallel zur Krümmung des Isolierzylinders 1, auszuführen, sondern gerade, wie dies in Figur 2 gezeigt ist. Während nach dem Stand der Technik die jeweils oberen bzw. unteren Kontaktteile 17.1, 18.1; 17.2, 18.2 ständig auf derselben Bahn der festen Stufenkontakte 16 ablaufen, wird durch die gerade Ausführung erreicht, daß ständig andere Punkte der Oberfläche des festen Stufenkontaktes 16 überstrichen werden, was deren Verschleiß mindert.

## Patentansprüche

1. Lastwähler für Stufentransformatoren zur unterbrechungslosen Umschaltung zwischen Anzapfungen einer Regelwicklung eines Stufentransformators,
wobei der Lastwähler einen Isolierstoffzylinder (1) als Gehäuse aufweist,
wobei feste Stufenkontakte (16), die mit den Anzapfungen elektrisch in Verbindung stehen, im Inneren des Isolierstoffzylinders (1) in für jede Phase einer horizontalen Ebene kreisförmig angeordnet sind,
wobei sich im Zentrum des Isolierstoffzylinders (1) eine drehbare Schaltwelle (2) befindet, die für jede horizontale Ebene von festen Stufenkontakten (16) einen ebenfalls drehbaren Kontaktträger (3) aufweist,
wobei jeder der Kontaktträger (3) mindestens zwei mechanische Kontakte (17, 18) besitzt, die jeweils mit den festen Stufenkontakten (16) der jeweiligen horizontalen Ebene kontaktierbar sind,
wobei mindestens einer der Kontakte (17, 18) auf jedem Kontaktträger (3) direkt mit einer ersten Vakuumschaltzelle (27, 28) und mindestens ein weiterer der Kontakte (17, 18) auf jedem Kontaktträger (3) über einen zwischengeschalteten Überschaltwiderstand mit einer zweiten Vakuumschaltzelle (28, 27) elektrisch in Verbindung steht,
und wobei die jeweils andere Seite der beiden Vakuumschaltzellen (27, 28) auf jedem Kontaktträger (3) elektrisch mit jeweils einer Lastableitung (48) in Verbindung steht,
**dadurch gekennzeichnet,**
**daß** alle Kontaktträger (3) an der Schaltwelle (2) unabhängig voneinander beweglich angelenkt sind
und **daß** die jeweils beiden Vakuumschaltzellen (27, 28) stehend auf dem jeweiligen Kontaktträger (3) angeordnet sind, derart, daß sich deren Betätigungsstößel (35, 36) im wesentlichen in axialer Richtung erstrecken.

2. Lastwähler nach Anspruch 1,
**dadurch gekennzeichnet,**
**daß** jeder der Kontaktträger (3) um einen Drehpunkt drehbar an der Schaltwelle (2) angelenkt ist.

3. Lastwähler nach Anspruch 1,
**dadurch gekennzeichnet,**
**daß** jeder der Kontaktträger (103) axial längsverschiebbar an der Schaltwelle (102) angelenkt ist.

4. Lastwähler nach einem der Ansprüche 1 oder 2,
**dadurch gekennzeichnet,**
**daß** jeder der Kontakte (17, 18) aus mindestens einem oberen Kontaktteil (17.1, 18.1) und mindestens einem unteren Kontaktteil (17.2, 18.2) besteht
und wobei jedes Kontaktteil (17.1, 18.1; 17.2, 18.2) gegen die Kraft mindestens einer Feder (23, 24, 25, 26) gegeneinander gedrückt wird, derart, daß beim Beschalten eines festen Stufenkontaktes (16) dieser mechanisch beidseitig umschlossen und elektrisch kontaktiert wird.

5. Lastwähler nach einem der Ansprüche 1 bis 4,
**dadurch gekennzeichnet,**
**daß** die festen Stufenkontakte (16) im Inneren des Isolierstoffzylinders (1) eine horizontale Ausdehnung besitzen, die nicht an die Innenkontur des Isolierstoffzylinders (1) angepaßt ist, sondern insbesondere gerade verläuft.

6. Lastwähler nach einem der Ansprüche 1, 2, 4 oder 5,
**dadurch gekennzeichnet,**
**daß** an der inneren Wandung des Isolierstoffzylinders (1) für jede zu schaltende Phase und damit für jede horizontale Ebene fester Stufenkontakte (16) ein Steuerring (45) angeordnet ist, der eine obere Steuerkontur (46) sowie eine untere Steuerkontur (47) aufweist,
**daß** auf jedem Kontaktträger (3) für jede der beiden Vakuumschaltzellen (27, 28) ein um einen Drehpunkt (43, 44) gelagerter Hebel (37, 38) angeordnet ist
und **daß** jeder Hebel (37, 38) mit jeweils einem seiner beiden freien Enden auf einen Betätigungsstößel (35, 36) einer Vakuumschaltzelle (27, 28) wirkt und mit seinem jeweils anderen freien Ende auf jeweils einer der Steuerkonturen (46, 47) läuft, derart, daß abhängig von der räumlichen Form der jeweiligen Steuerkontur (46, 47) die jeweilige Vakuumschaltzelle (27, 28) betätigbar ist.

7. Lastwähler nach einem der Ansprüche 1, 2, 4 bis 6,
**dadurch gekennzeichnet,**
**daß** jede Lastableitung aus einem an der inneren Wandung des Isolierstoffzylinders (1) angeordneten konzentrischen Ableitkontaktring (48) besteht, der ein nach außen geführtes Anschlußelement (49) aufweist und der durch einen auf dem jeweiligen Kontaktträger (3) angeordneten Ableitkontakt (50) der mit den jeweiligen Vakuumschaltzellen (27, 28) auf diesem Kontaktträger (3) elektrisch in Verbindung steht, kontaktierbar ist.

8. Lastwähler nach einem der Ansprüche 1, 2, 4 bis 7,
**dadurch gekennzeichnet,**
**daß** jeder der Kontaktträger (3) zwei weitere Rollen (55, 56) aufweist, die beidseitig auf dem korrespondierenden Ableitkontaktring (48) abrollen, derart, daß der jeweilige Kontaktträger (3) zwangsgeführt wird.

9. Lastwähler nach einem der Ansprüche 1, 2, 4 bis 8,
**dadurch gekennzeichnet,**
**daß** Steuerring (45) und Ableitkontaktring (48) jeder Phase jeweils zu einem einzigen Bauteil vereinigt sind.

## Claims

1. Selector switch for tapped transformers for uninterrupted switching-over between taps of a regulating winding of a tapped transformer,
wherein the selector switch comprises a cylinder of insulating material (1) as housing,
wherein fixed tap contacts (16), which are in electrical connection with the taps, are arranged in the interior of the cylinder of insulating material (1) in a circle in an horizontal plane for each phase,
wherein a rotatable switching shaft (2), which comprises a similarly rotatable contact carrier (3) for each horizontal plane of fixed tap contacts (16), is disposed in the centre of the cylinder of insulating material (1),
wherein each of the contact carriers (3) comprises at least two mechanical contacts (17, 18) which can each be brought into contact with the fixed tap contacts (16) of the respective horizontal plane,
wherein at least one of the contacts (17,18) on each contact carrier (3) is electrically connected with a first vacuum switch cell (27, 28) and at least a further one of the contacts (17, 18) on each contact carrier (3) is electrically connected by way of an interposed circulating current-limiting resistor with a second vacuum switch cell (28,27),
and wherein the respective other side of the two vacuum switch cells (27, 28) on each contact carrier (23) is electrically connected with a respective load output line (48),
**characterised in that**
all contact carriers (3) are pivotably connected to the switching shaft (2) to be movable independently of each other
and that the two vacuum switch cells (27, 28) are arranged on the respective contact carrier (3) to be perpendicular thereto in such a manner that the actuating plungers (35, 36) thereof extend in substantially axial direction.

2. Selector switch according to claim 1, **characterised in that** each of the contact carriers (3) is pivotably connected to the switching shaft (2) to be rotatable about a fulcrum.

3. Selector switch according to claim 1, **characterised in that** each of the contact carriers (103) is pivotably connected to the switching shaft (102) to be longitudinally displaceable axially.

4. Selector switch according to one of claims 1 and 2, **characterised in that** each of the contacts (17, 18) consists of at least one upper contact part (17.1, 18.1) and at least one lower contact part (17.2, 18.2), wherein each contact part (17.1, 18.1; 17.2, 18.2) is pressed against the other against the force of at least one spring (23, 24, 25, 26) in such a manner that, on the switching to a fixed tap contact (16), this is mechanically enclosed at both sides and made contact with electrically.

5. Selector switch according to one of claims 1 to 4, **characterised in that** the fixed tap contacts (16) in the interior of the cylinder (1) of insulating material have an horizontal dimension which is not matched to the internal outline of the cylinder (1) of insulating material, but extends, in particular, rectilinearly.

6. Selector switch according to one of claims 1, 2, 4 and 5, **characterised in that** a control ring (45), which has an upper control profile (46) as well as a lower control profile (47), is arranged at the inward wall surface of the cylinder (1) of insulating material for each phase to be switched and thereby for each horizontal plane of fixed tap contacts (16), that a lever (37, 38) mounted to be rotatable about a fulcrum (43, 44) is arranged on each contact carrier (3) for each of the two vacuum switch cells (27, 28) and that each lever (37, 38) acts by a respective one of its two free ends on an actuating plunger (35, 36) of a vacuum switch cell (27, 28) and by its respective other free end on a respective one of the control outlines (46, 47) in such a manner that the respective vacuum switch cell (27, 28) is actuable in dependence on the three-dimensional shape of the respective control outline (46, 47).

7. Selector switch according to one of claims 1, 2 and 4 to 6, **characterised in that** each load output line consists of a concentric output contact ring (48), which is arranged at the inward wall surface of the cylinder (1) of insulating material and comprises a connecting element (49) led outwards and which is contactable by an output contact (50) which is arranged on the respective contact carrier (3) and is electrically connected with the respective vacuum switch cells (27, 28) on this contact carrier (3).

8. Selector switch according to one of claims 1, 2 and 4 to 7, **characterised in that** each of the contact carriers (3) comprises two further rollers (55, 56), which roll along on both sides of the corresponding output contact ring (48) in such a manner that the respective contact carrier (3) is guided in constrained manner.

9. Selector switch according to one of claims 1, 2 and 4 to 8, **characterised in that** the control ring (45) and the output contact ring (48) of each phase are united each time into a single component.

## Revendications

1. Sélecteur de charge pour des transformateurs à gradins, pour la commutation sans coupure entre les plots d'un enroulement de réglage d'un transformateur à gradins, dans lequel
- le sélecteur de charge comporte un boîtier sous la forme d'un cylindre isolant (1),
- des contacts de gradin (16), fixes, reliés électriquement aux plots, sont répartis à l'intérieur du cylindre isolant (1), pour chaque phase dans un plan horizontal,
- au centre du cylindre isolant (1), un arbre de commutation (2) rotatif comporte un support de contacts (3) également rotatif pour chaque plan horizontal de contacts de gradin (16), fixes, chacun des supports de contacts (3) comportant au moins deux contacts mécaniques (17, 18) en contact chaque fois avec les contacts de gradin, fixes (16) du plan horizontal respectif,
- au moins l'un des contacts (17, 18) sur chaque support de contacts (3) étant relié directement à une première cellule de commutation sous vide (27, 28) et au moins un autre contact (17, 18) de chaque support de contacts (3) étant relié électriquement à une seconde cellule de commutation sous vide (28, 27), avec interposition d'une résistance de commutation, et
- l'autre borne des deux cellules de commutation sous vide (27, 28) sur chaque support de contacts (3), est reliée électriquement chaque fois à une ligne de charge (48),
**caractérisé en ce que**
tous les supports de contacts (3) sont articulés sur l'arbre de commutation (2), de manière mobile indépendamment les uns des autres, et
chaque fois les deux cellules de commutation sous vide (27, 28) sont disposées debout sur le support de contacts (3) respectif de façon que leurs poussoirs d'actionnement (35, 36) s'étendent essentiellement dans la direction axiale.

2. Sélecteur de charge selon la revendication 1,
**caractérisé en ce que**
chacun des supports de contacts (3) est articulé à rotation autour d'un point de rotation sur l'arbre de commutation (2).

3. Sélecteur de charge selon la revendication 1,
**caractérisé en ce que**
chacun des supports de contact (103) est articulé de manière à coulisser longitudinalement, dans la direction axiale sur l'arbre de commutation (102).

4. Sélecteur de charge selon l'une des revendications 1 ou 2,
**caractérisé en ce que**
chacun des contacts (17, 18) est formé d'au moins une partie de contact supérieure (17.1, 18.1) et d'au moins une partie de contact inférieure (17.2, 18.2), et
chaque partie de contact (17.1, 18.1 ; 17.2, 18.2) est poussée l'une contre l'autre par la force d'au moins un ressort (23, 24, 25, 26) de façon que lorsqu'on commute un contact de gradin fixe (16), celui-ci est entouré mécaniquement des deux côtés et est mis en contact électrique.

5. Sélecteur de charge selon l'une quelconque des revendications 1 à 4,
**caractérisé en ce que**
les contacts à gradin (16), fixes, possèdent à l'intérieur du cylindre en matière isolante (1), une extension horizontale qui n'est pas adaptée au contour intérieur du cylindre isolant (1), mais est notamment droite.

6. Sélecteur de charge selon l'une quelconque des revendications 1, 2, 4 ou 5,
**caractérisé en ce que**
la paroi intérieure du cylindre isolant (1) comporte pour chaque phase à commuter et ainsi pour chaque plan horizontal de contacts de gradin fixes (16), un anneau de commande (45) ayant un contour de commande supérieur (46) et un contour de commande inférieur (47),
sur chaque support de contacts (3) pour chacune des deux cellules de commutation sous vide (27, 28), un levier (37, 38) est monté autour d'un point de rotation (43, 44), et
chaque levier (37, 38) agit avec chaque fois l'une de ses deux extrémités sur un poussoir d'actionnement (35, 36) d'une cellule de commutation sous vide (27, 28) et avec chaque fois à son autre extrémité sur chaque fois l'un des contours de commande (46, 47) de façon qu'en fonction de la forme dans l'espace du contour de commande respectif (46, 47), la cellule de commutation sous vide respective (27, 28) soit commandée.

7. Sélecteur de charge selon l'une quelconque des revendications 1, 2, 4 à 6,
**caractérisé en ce que**
chaque ligne de charge se compose d'un anneau de contact de sortie (48) concentrique prévu sur la paroi intérieure du cylindre isolant (1), cet anneau ayant un élément de branchement (49) sortant jusque vers l'extérieur et cet anneau peut être mis en contact par un contact de sortie (50) prévu sur le support de contact (3) respectif qui est en liaison électrique avec la cellule de commutation sous vide (27, 28) respective, sur ce support de contacts (3).

8. Sélecteur de charge selon l'une quelconque des revendications 1, 2, 4 à 7,
**caractérisé en ce que**
chacun des supports de contacts (3) comporte deux autres galets (55, 56) qui roulent de part et d'autre sur l'anneau de contact de sortie (48) correspondant de façon à guider de force le support de contacts respectif (3).

9. Sélecteur de charge selon l'une quelconque des revendications 1, 2, 4 à 8,
**caractérisé en ce que**
l'anneau de commande (45) et l'anneau de contact de sortie (48) de chaque phase sont chaque fois réunis en une seule pièce.
